# EUROPÄISCHE PATENTSCHRIFT

(11) **EP 0 689 917 B1**
(45) Veröffentlichungstag und Bekanntmachung des Hinweises auf die Patenterteilung: **23.01.2002**
(21) Anmeldenummer: 95106678.6
(22) Anmeldetag: 04.05.1995
(51) Int. Cl.: B28B 21/24, B28B 21/56

(54) **Verdichtungskopf einer Fertigungsmaschine für Stahlbetonrohre**
Packerhead for a reinforced concrete pipe making machine
Tête de pressage pour machine à fabriquer des tuyaux en béton renforcés

(30) Priorität: 30.06.1994 DE 4422891
(43) Veröffentlichungstag der Anmeldung: 03.01.1996
(73) Patentinhaber: WENSAUER BETONWERK GmbH, D-63811 Stockstadt (DE)
(72) Erfinder: Wensauer, Gerhard, D-63741 Aschaffenburg (DE)
(74) Vertreter: Köhler, Günter, Dipl.-Ing.

(56) Entgegenhaltungen:
- DE-A- 2 738 944
- US-A- 3 632 270
- US-A- 4 407 648
- US-A- 4 540 539

## Beschreibung

Die Erfindung bezieht sich auf einen Verdichtungskopf einer Fertigungsmaschine für Stahlbetonrohre, mit einem auf einer Antriebswelle drehfest gelagerten Glättzylinder zum Glätten der Innenseite der in eine vertikale Form eingefüllten Betonmischung und einer am oberen Ende des Glättzylinders vorgesehenen, von diesem getrennt gelagerten und mit einem Antrieb verbundenen Deckwand des Glättzylinders, auf der Rollen zur radialen Verdichtung der Betonmischung achsparallel zur Antriebswelle relativ zur Deckwand drehbar gelagert und zusammen mit der Deckwand mit einer vorbestimmten Umlaufgeschwindigkeit um die Achse der Antriebswelle herum antreibbar sind, wobei die Drehrichtung der Rollen um ihre eigene Achse entgegengesetzt zu der der Deckwand um die Achse der Antriebswelle ist und die Deckwand des Glättzylinders auf dessen Antriebswelle relativ zu dieser drehbar gelagert ist.

Bei einem bekannten Verdichtungskopf dieser Art (DE-A1-27 38 944 oder US-A-4 540 539) werden die die Verdichtung bewirkenden Rollen lediglich dadurch in Drehung versetzt, daß sie bei der Drehung der Deckwand des Glättzylinders am Beton, ähnlich wie Schlepprollen, abrollen, ohne unmittelbar angetrieben zu werden. Hierbei schieben die Rollen den Frischbeton wie eine Bugwelle vor sich her, so daß die Verdichtung des Betons nicht torsionsfrei ist und auf der in Bewegungsrichtung hinteren Seite der Stahldrähte des Bewehrungskorbs stärker als auf der Vorderseite der Stahldrähte ist. Die Folge sind Risse im fertigen Betonrohr.

Aus der US-A-3 632 270 ist es bekannt, auf dem Glättzylinder gelagerte Rollen gemäß einer bevorzugten Variante durch einen eigenen Motor über ein außerhalb und ein innerhalb des Glättzylinders angeordnetes Getriebe und den Glättzylinder durch einen eigenen Motor über ein außerhalb des Glättzylinders gelagertes Getriebe anzutreiben und die Drehzahl des Antriebsmotors der Rollen so zu regeln, daß die Umfangsgeschwindigkeit der Rollen im wesentlichen gleich ihrer Umlaufgeschwindigkeit an der Innenseite des Stahlbetonrohres ist und in einem festen Verhältnis zur Umfangsgeschwindigkeit des Glättzylinders steht. Gleichzeitig wird das Drehmoment des Rollen-Antriebsmotors geregelt. Dies erfordert eine aufwendige Regeleinrichtung. Alternativ sollen dort gemäß einer zweiten Variante der Antriebsmotor und das Getriebe des Glättzylinders weggelassen werden, so daß sich der Glättzylinder frei dreht und zwischen den Rollen und dem Stahlbetonrohr eine resultierende tangentiale Vorbelastungskraft in der einen oder anderen Richtung ausgeübt werden kann, indem das Übersetzungsverhältnis zwischen einer gemeinsamen Antriebswelle der Rollen und den Rollen größer oder kleiner als eins gewählt wird. Dadurch wird jedoch die tangentiale Vorbelastungskraft weniger steuerbar als bei der ersten Variante. Daher wird dort die erste Variante bevorzugt.

Der Erfindung liegt die Aufgabe zugrunde, einen Verdichtungskopf der gattungsgemäßen Art anzugeben, bei dem eine torsionsfreie Verdichtung des Betons bei der Herstellung eines Betonrohres sichergestellt ist.

Erfindungsgemäß ist diese Aufgabe dadurch gelöst, daß die Rollen bezüglich der Drehung um ihre eigene Achse antriebsmäßig mit der Antriebswelle des Glättzylinders über ein Getriebe verbunden sind, dessen Übersetzungsverhältnis so gewählt ist, daß die Umfangsgeschwindigkeit der Rollen im wesentlichen gleich ihrer Umlaufgeschwindigkeit ist.

Bei dieser Ausbildung wird der Beton nicht vor den Rollen hergeschoben, sondern in Umfangsrichtung des Rohres schubfrei in radialer Richtung nach außen verdichtet. Infolgedessen ergibt sich eine vollkommene Umhüllung der Stahldrähte des Bewehrungskorbs, und zwischen Korb und Beton entstehen keine Spannungen, so daß keine Risse im Inneren des Betons auftreten.

Vorzugsweise ist dafür gesorgt, daß das Getriebe im Inneren des Glättzylinders angeordnet ist. Hier ist es raumsparend untergebracht und zudem vor dem Frischbeton weitgehend geschützt.

Sodann kann dafür gesorgt sein, daß die Rollen auf ihren oberen Stirnflächen mit Schaufeln versehen sind und axial mit radialem Spiel in teilkreisförmige Ausschnitte am Umfang einer auf der Antriebswelle drehbar gelagerten Kreisscheibe ragen, wobei ihre oberen Stirnflächen mit der Oberseite der Kreisscheibe bündig sind und ihre Umfangsflächen über den

Umfang der Kreisscheibe vorstehen. Die Schaufeln der Rollen und die auf diese Weise zusammen mit den Rollen rotierende Kreisscheibe üben auf den von oben auf die Kreisscheibe und zwischen die Schaufeln fallenden Frischbeton eine Zentrifugalkraft aus, durch die der Frischbeton radial nach außen gegen die Innenseite der Form geschleudert wird. Hierbei erfolgt bereits eine gewisse Vorverdichtung.

Die Erfindung und ihre Weiterbildungen werden nachstehend anhand der Zeichnung näher beschrieben. Es zeigen:
Fig. 1 eine perspektivische Ansicht eines erfindungsgemäßen Verdichtungskopfes in aufgebrochenem Zustand und schematischer Darstellung und
Fig. 2 einen Querschnitt durch den Glättzylinder mit einer Unteransicht eines darin angeordneten Getriebes.

Nach Fig. 1 ist auf einer Antriebswelle 1 ein Glättzylinder 2 zum Glätten der Innenseite der in eine vertikale (nicht dargestellte) Form eingefüllten Betonmischung drehfest gelagert. Oberhalb der oberen Stirnseite des Glättzylinders 2 ist eine Deckwand 3 auf der Antriebswelle 1 relativ zu dieser drehbar gelagert. Die Deckwand 3 ist axial vom Glättzylinder 2 getrennt und hat eine sich axial nach unten erstreckende Umfangswand 4. Zwischen der Umfangswand 4 und dem Glättzylinder 2 befindet sich ein axialer Spalt. Auf der Deckwand 3 sind Rollen 5a bis 5d zur radialen Verdichtung der Betonmischung achsparallel zur Antriebswelle 1 drehbar gelagert. Die Rollen 5a bis 5d sitzen drehfest auf Wellen 6a bis 6d (siehe auch Fig. 2), die die Deckwand 3 drehbar durchsetzen. Auf jeder Welle 6a bis 6d ist jeweils ein Kettenrad 7a bis 7d drehfest gelagert. Die Wellen 6c und 6d sind in Fig. 1 nicht zu sehen, weil sie durch die Wellen 6a und 6b verdeckt sind.

In Höhe der Kettenräder 7a und 7b ist ein Kettenrad 8a und unterhalb des Kettenrades 8a ein weiteres Kettenrad 8b in Höhe der tiefer gelegenen Kettenräder 7c und 7d drehfest auf der Antriebswelle 1 gelagert. Um die oberen Kettenräder 7a, 7b und 8a läuft eine mit den Zähnen dieser Kettenräder 7a, 7b und 8a in Eingriff stehende Kette 9a herum, während um die Kettenräder 7c, 7d und 8b eine weitere Kette 9b herumläuft, die mit den Zähnen dieser Kettenräder 7c, 7d und 8b in Eingriff steht. Die Kettenräder 7a bis 7d, die Kettenräder 8a, 8b und die Ketten 9a, 9b bilden gemeinsam ein Getriebe 10, über das die Rollen 5a bis 5d antriebsmäßig mit der Antriebswelle 1 verbunden sind. Das Getriebe 10 ist raumsparend im Inneren des Glättzylinders 2 angeordnet und durch den Zylinder 2, die Deckwand 3 und deren Umfangswand 4 weitgehend vor Verschmutzung durch den Beton geschützt.

Die Rollen 5a bis 5d sind auf ihren oberen Stirnflächen mit etwa radialen und axial hochstehenden Schaufeln 11 versehen und ragen axial mit radialem Spiel in teilkreisförmige Ausschnitte 12 am Umfang einer auf der Antriebswelle 1 drehbar gelagerten Kreisscheibe 13, wobei ihre oberen Stirnflächen mit der Oberseite der Kreisscheibe 13 bündig sind und ihre Umfangsflächen über den Umfang der Kreisscheibe 13 radial nach außen etwas vorstehen. Der Umkreis der Rollen 5a - 5d hat etwa den gleichen Umfang wie der Glättzylinder 2.

Die Kreisscheibe 13 ist ebenso wie die Deckwand 3 auf einer weiteren, hohlen Welle 14 drehfest gelagert, die koaxial zur Antriebswelle 1 auf dieser drehbar gelagert ist. Die Wellen 1 und 14 werden gegensinnig durch einen nicht dargestellten Antrieb über ein nicht dargestelltes Umlenkgetriebe, das außerhalb oder innerhalb des Glättzylinders 2 angeordnet ist, oder durch eigene separate Antriebe angetrieben. Das Übersetzungsverhältnis des Getriebes 10 ist so gewählt, daß die Umfangsgeschwindigkeit der Rollen 5a bis 5d um ihre eigene Achse vorzugsweise wenigstens gleich ihrer Umlaufgeschwindigkeit um die Achse der Antriebswelle 1 ist. Die Umfangsgeschwindigkeit kann auch bis zu 20 % höher oder bis zu 5 % niedriger als die Umlaufgeschwindigkeit als die Umlaufgeschwindigkeit sein.

Wenn die Antriebswelle 1 in Richtung des Pfeils 15 gedreht wird, drehen sich alle übrigen Teile in Richtung der eingezeichneten Drehrichtungspfeile. Gleichzeitig wird der gesamte Verdichtungskopf in der Form axial nach oben bewegt, wobei der den Rollen 5a bis 5d axial nachfolgende Glättzylinder 2 den Porenschluß der inneren Rohroberfläche durch Glättung übernimmt. Da die Rollen 5a bis 5d durch die Antriebswelle 1 über das Getriebe 10 starr angetrieben und nicht lediglich durch ein Abrollen an der Innenseite des Betonrohres bei der Verdichtung gedreht werden, wird der frische Beton bei der Verdichtung nicht vor den Rollen 5a bis 5d hergeschoben, sondern schubfrei in radialer Richtung nach außen verdichtet. Dadurch ergibt sich eine vollkommene Umhüllung der Stahldrähte des Bewehrungskorbs. Zwischen Korb und Beton entstehen keine Spannungen, so daß keine Risse im Inneren des Betons auftreten.

Anstelle des Kettengetriebes 10 kann auch ein Riemengetriebe, z.B. ein Zahnriemengetriebe, oder ein Zahnradgetriebe vorgesehen sein. Die Umfangswand 4 kann axial kürzer als dargestellt sein oder ganz weggelassen werden. Die Deckwand 3 kann mit oder ohne die Umfangswand 4 innerhalb des oberen Endes des Glättzylinders 2 mit radialem Spalt gelagert sein.

## Patentansprüche

1. Verdichtungskopf einer Fertigungsmaschine für Stahlbetonrohre, mit einem auf einer Antriebswelle (1) drehfest gelagerten Glättzylinder (2) zum Glätten der Innenseite der in eine vertikale Form eingefüllten Betonmischung und einer am oberen Ende des Glättzylinders (2) vorgesehenen, von diesem getrennt gelagerten und mit einem Antrieb verbundenen Deckwand (3) des Glättzylinders (2), auf der Rollen (5a - 5d) zur radialen Verdichtung der Betonmischung achsparallel zur Antriebswelle (1) relativ zur Deckwand (3) drehbar gelagert und zusammen mit der Deckwand (3) mit einer vorbestimmten Umlaufgeschwindigkeit um die Achse der Antriebswelle (1) herum antreibbar sind, wobei die Drehrichtung der Rollen (5a - 5d) um ihre eigene Achse entgegengesetzt zu der der Deckwand (3) um die Achse der Antriebswelle (1) und die Deckwand (3) des Glättzylinders (2) auf dessen Antriebswelle (1) relativ zu dieser drehbar gelagert ist, **dadurch gekennzeichnet, daß** die Rollen (5a - 5d) bezüglich der Drehung um ihre eigene Achse antriebsmäßig mit der Antriebswelle (1) des Glättzylinders (2) über ein Getriebe (10) verbunden sind, dessen Übersetzungsverhältnis so gewählt ist, daß die Umfangsgeschwindigkeit der Rollen (5a - 5d) im wesentlichen gleich ihrer Umlaufgeschwindigkeit ist.

2. Verdichtungskopf nach Anspruch 1, **dadurch gekennzeichnet, daß** das Getriebe (10) im Inneren des Glättzylinders (2) angeordnet ist.

3. Verdichtungskopf nach Anspruch 1 oder 2, **dadurch gekennzeichnet, daß** die Rollen (5a - 5d) auf ihren oberen Stirnflächen mit Schaufeln (11) versehen sind und axial mit radialem Spiel in teilkreisförmige Ausschnitte (12) am Umfang einer auf der Antriebswelle (1) drehbar gelagerten Kreisscheibe (13) ragen, wobei ihre oberen Stirnflächen mit der Oberseite der Kreisscheibe (13) bündig sind und ihre Umfangsflächen über den Umfang der Kreisscheibe (13) vorstehen.

## Claims

1. Compaction head of a production machine for reinforced concrete pipes, with a smoothing cylinder (2), which is mounted on a drive shaft (1) to be secure against rotation relative thereto, for smoothing the inner side of a concrete mixture filled into a vertical mould and a cover wall (3), which is provided at the upper end of the smoothing cylinder (2) and mounted separately therefrom and which is connected with a drive, of the smoothing cylinder (2), on which rollers (5a to 5d) for radial compaction of the concrete mixture are mounted to be axially parallel to the drive shaft (1) and rotatable relative to the cover wall (3) and are drivable together with the cover wall (3) at a predetermined speed of circulation about the axis of the drive shaft (1), wherein the rotational direction of the rollers (5a to 5d) about their own axes is opposite to that of the cover wall (3) about the axis of the drive shaft (1) and the cover wall (3) of the smoothing cylinder (2) is mounted on the drive shaft (1) thereof to be rotatable relative thereto, **characterised in that** the rollers (5a to 5d) with respect to the rotation about their own axes are connected in terms of drive with the drive shaft (1) of the smoothing cylinder (2) by way of a gear (10), the translation ratio of which is so selected that the circumferential speed of the rollers (5a to 5d) is substantially equal to their speed of circulation.

2. Compaction head according to claim 1, **characterised in that** the gear (10) is arranged in the interior of the smoothing cylinder (2).

3. Compaction head according to claim 1 or 2, **characterised in that** the rollers (5a to 5d) are provided on their upper end surfaces with blades (11) and axially project with radial play into cut-outs (12) of part-circular shape at the circumference of a circular disc (13) rotatably mounted on the drive shaft (1), wherein their upper end surfaces are flush with the upper side of the circular disc (13) and their circumferential surfaces project beyond the circumference of the circular disc (13).

## Revendications

1. Tête de compactage d'une machine de fabrication de tuyaux en béton armé, comportant un cylindre lisseur (2) monté sans liberté de rotation relative sur un arbre d'entraînement (1) pour le lissage de la face intérieure du mélange de béton versé dans un moule vertical, et une paroi de couverture (3) du cylindre lisseur (2) prévue à l'extrémité supérieure du cylindre lisseur (2), montée séparément de celui-ci, reliée à un entraînement et sur laquelle des rouleaux (5a à 5d) pour le compactage radial du mélange de béton sont montés parallèlement à l'axe de l'arbre d'entraînement (1) et tournants par rapport à la paroi de couverture (3) et peuvent être entraînés conjointement avec la paroi de couverture (3) à une vitesse périphérique déterminée autour de l'axe de l'arbre d'entraînement (1), le sens de rotation des rouleaux (5a à 5d) autour de leur propre axe étant opposé à celui de la paroi de couverture (3) autour de l'axe de l'arbre d'entraînement (1), et la paroi de couverture (3) du cylindre lisseur (2) étant montée sur l'arbre d'entraînement (1) de celui-ci de façon à pouvoir tourner par rapport à cet arbre, **caractérisée par le fait que** les rouleaux (5a à 5d), en ce qui concerne la rotation autour de leur propre axe, sont reliés en entraînement à l'arbre d'entraînement (1) du cylindre lisseur (2) par l'intermédiaire d'un mécanisme (10) dont le rapport de multiplication est choisi de façon que la vitesse périphérique des rouleaux (5a à 5d) soit sensiblement égale à leur vitesse de révolution.

2. Tête de compactage selon la revendication 1, **caractérisée par le fait que** le mécanisme (10) est placé à l'intérieur du cylindre lisseur (2).

3. Tête de compactage selon l'une des revendications 1 et 2, **caractérisée par le fait que** les rouleaux (5a à 5d) sont pourvus de palettes (11) sur leur surface frontale supérieure et entrent axialement avec jeu radial dans des échancrures en arc de cercle (12) faites à la périphérie d'un disque circulaire (13) monté avec liberté de rotation relative sur l'arbre d'entraînement (1), leurs surfaces frontales supérieures affleurant la face supérieure du disque circulaire (13) et leurs surfaces périphériques dépassant de la périphérie du disque circulaire (13).
